# EUROPÄISCHE PATENTSCHRIFT

(11) **EP 4 172 096 B1**
(45) Veröffentlichungstag und Bekanntmachung des Hinweises auf die Patenterteilung: **02.10.2024**
(21) Anmeldenummer: 21735271.5
(22) Anmeldetag: 23.06.2021
(51) Int. Cl.: B66B 19/00

(54) **VERFAHREN ZUM ERRICHTEN EINER AUFZUGSANLAGE SOWIE AUFZUGSANLAGE**
METHOD FOR INSTALLING AN ELEVATOR INSTALLATION AND ELEVATOR INSTALLATION
PROCÉDÉ DE CONSTRUCTION D'UNE INSTALLATION D'ASCENSEUR ET INSTALLATION D'ASCENSEUR

(30) Priorität: 26.06.2020 EP 20182623
(43) Veröffentlichungstag der Anmeldung: 03.05.2023
(73) Patentinhaber: INVENTIO AG, 6052 Hergiswil (CH)
(72) Erfinder: BIZZOZERO, Gabriele, 6038 Gisikon (CH)
(74) Vertreter: Inventio AG
(86) Internationale Anmeldenummer: PCT/EP2021/067070
(87) Internationale Veröffentlichungsnummer: WO 2021/259969

(56) Entgegenhaltungen:
- EP-A1- 3 019 428
- EP-A1- 3 390 263
- EP-B1- 3 019 428
- EP-B1- 3 390 263
- WO-A1-2010/100319

## Beschreibung

Die Erfindung betrifft einerseits ein Verfahren zum Errichten einer Aufzugsanlage in einem sich in seiner Bauphase befindenden Gebäude, bei welchem Verfahren eine nutzbare Hubhöhe der Aufzugsanlage einer zunehmenden Höhe des Gebäudes angepasst wird, und andererseits eine zur Durchführung des Verfahrens geeignete Aufzugsanlage. Eine solche Aufzugsanlage umfasst üblicherweise eine entlang eines Aufzugsschachts bewegbare und temporär darin arretierbare Maschinenplattform mit einer Aufzugsantriebsmaschine, sowie mindestens eine über Tragmittel an der Maschinenplattform hängende und durch die Aufzugsantriebsmaschine angetriebene Aufzugskabine. Im Verlauf der Installation der Aufzugsanlage wird die nutzbare Hubhöhe der Aufzugskabine von Zeit zu Zeit einer zunehmenden Höhe des Gebäudes angepasst, indem mindestens die die Aufzugskabine tragende Maschinenplattform mit Hilfe einer oberhalb der Maschinenplattform temporär fixierten Hebeplattform auf ein höheres Niveau angehoben wird.

Aus der WO2010/100319 ist eine solche Aufzugsanlage bzw. ein solches Verfahren bekannt, bei dem eine Aufzugskabine und ein Gegengewicht über flexible Zugmittel an einer im Aufzugsschacht anhebbaren und temporär fixierbaren Maschinenplattform aufgehängt sind. Die Zugmittel sind dabei über eine Treibscheibe einer Aufzugsantriebsmaschine geführt, so dass die Zugmittel durch die Treibscheibe angetrieben und damit die Aufzugskabine und das Gegengewicht gegenläufig zueinander im Aufzugsschacht aufwärts und abwärts verfahrbar sind. Von Zeit zu Zeit wird die Maschinenplattform auf ein der zunehmenden Gebäudehöhe entsprechendes höheres Niveau angehoben und dort im Aufzugsschacht fixiert. Dadurch wird erreicht, dass die Aufzugsanlage einerseits Personen und Material bis in den aktuell obersten Bereich des sich in seiner Bauphase befindenden Gebäudes befördern kann, und dass andererseits die Benutzer von weiter unten liegenden, bereits ausgebauten Stockwerken, sowie beispielsweise deren Möbel durch die Aufzugsanlage transportierbar sind.

EP 3 390 263 B1 offenbart ein Verfahren gemäß dem Oberbegriff des Anspruchs 1 und eine Aufzugsanlage gemäß dem Oberbegriff des Anspruchs 13.

Um die Maschinenplattform anheben zu können, wird oberhalb der Maschinenplattform eine ebenfalls im Aufzugsschacht anhebbare und temporär fixierbare Hebeplattform installiert. Sowohl an der Hebeplattform als auch an der Maschinenplattform ist jeweils eine Gruppe von Umlenkrollen angebracht, wobei zwischen der Umlenkrollengruppe der Hebeplattform und der Umlenkrollengruppe der Maschinenplattform ein mehrfach eingeschertes Hebeseil so angeordnet wird, dass mit Hilfe von zwei auf der Maschinenplattform montierten Seilzugvorrichtungen die Maschinenplattform angehoben werden kann. Vor jedem Anheben der Maschinenplattform ist die Hebeplattform auf ein höheres Niveau im Aufzugsschacht zu bringen. Dies geschieht mit Hilfe eines Hebezeugs, das an einer weiteren im Aufzugsschacht verschiebbaren und fixierbaren Tragstruktur befestigt ist und die Hebeplattform über ein Hebeseil anheben kann.

Beim Anheben der Maschinenplattform wird üblicherweise das Risiko eines Absturzes der Maschinenplattform dadurch reduziert, dass diese mit Fangbremsen ausgestattet wird, die auf Führungsschienen der Aufzugskabine wirken, an denen auch die Maschinenplattform geführt ist. Sollte in irgendeiner Situation eine maximal zulässige Abwärtsgeschwindigkeit überschritten werden, so werden die Fangbremsen aktiviert, und durch Bremswirkung zwischen den Führungsschienen und den Fangbremsen wird die Maschinenplattform gestoppt.

Auch beim Anheben der Hebeplattform besteht das Risiko eines Absturzes der Hebeplattform in den Aufzugsschacht. Die Hebeplattform kann jedoch nicht an Führungsschienen geführt werden, da im jeweils obersten Bereich des Aufzugsschachts, in dem die Hebeplattform vor dem Anheben der Maschinenplattform positioniert werden muss, zum Zeitpunkt des Anhebens der Hebeplattform noch keine Führungsschienen montiert sind. Fangbremsen als Absturzsicherung sind daher nicht anwendbar.

Der vorliegenden Erfindung liegt die Aufgabe zugrunde, ein Verfahren und eine zur Durchführung des Verfahrens geeignete Aufzugsanlage der vorstehend beschriebenen Art zu schaffen, bei denen beim Anheben der Hebeplattform das Risiko eines Absturzes der Hebeplattform und damit auch das Unfallrisiko für das Montagepersonal minimiert wird.

Die Lösung der Aufgabe besteht einerseits in einem Verfahren zum Errichten einer Aufzugsanlage in einem Aufzugsschacht eines sich in seiner Bauphase befindenden Gebäudes, bei welchem Verfahren eine nutzbare Hubhöhe der Aufzugsanlage einer zunehmenden Höhe des Gebäudes angepasst wird, wobei im Aufzugsschacht eine entlang von Kabinenführungsschienen anhebbare und temporär arretierbare Maschinenplattform installiert wird, auf der eine Aufzugsantriebsmaschine mit einer Treibscheibe angeordnet ist, wobei eine Aufzugskabine und ein Gegengewicht über Tragmittel an der Maschinenplattform aufgehängt werden, wobei die Tragmittel mindestens über die Treibscheibe der Aufzugsantriebsmaschine geführt werden, so dass die Aufzugskabine und das Gegengewicht durch die Treibscheibe über die Tragmittel entlang von Führungsschienen im Aufzugsschacht gegenläufig zueinander aufwärts und abwärts bewegt werden können, wobei oberhalb der Maschinenplattform eine im Aufzugsschacht anhebbare und temporär arretierbare Hebeplattform installiert wird, mit der die Maschinenplattform - üblicherweise mit daran angekoppelter Aufzugskabine - angehoben wird, wenn die nutzbare Hubhöhe der Aufzugskabine an eine aktuelle Höhe des Aufzugsschachts angepasst werden soll, wobei vor einem Anheben der Maschinenplattform die Hebeplattform mittels eines Baukrans oder einer anderen Hebeeinrichtung auf ein höheres Niveau angehoben wird und wobei die Hebeplattform mit einer Seil-Fangeinrichtung ausgerüstet wird, die ein Sicherungsseil umfasst, das zwischen der Hebeplattform und einem oberhalb der Hebeplattform im Aufzugsschacht fixierten Seilrollensupport nach dem Prinzip eines Flaschenzugs mit mindestens zwei tragenden Seilabschnitten angeordnet wird, wobei ein erster tragender Seilabschnitt des Sicherungsseils an der Hebeplattform oder ortsfest oberhalb der Hebeplattform fixiert wird und ein letzter tragender Seilabschnitt durch eine an der Hebeplattform befestigte Seilstoppvorrichtung geführt wird, durch die der letzte tragende Seilabschnitt blockiert und damit ein weiteres Absinken der Hebeplattform verhindert wird, nachdem die Geschwindigkeit des letzten tragenden Seilabschnitts gegenüber der Seilstoppvorrichtung eine vorgegebene Limite überschritten hat.

Als tragende Seilabschnitte werden hier Abschnitte des nach dem Prinzip eines Flaschenzugs angeordneten Sicherungsseils bezeichnet, die nach einer Aktivierung der Seil-Fangeinrichtung bzw. deren Seilstoppvorrichtung jeweils gleiche Anteile an der beim Fangvorgang auftretenden Gesamt-Bremskraft zwischen dem Seilrollensupport und der Hebeplattform übertragen. Als Seilstoppvorrichtung kann eine handelsübliche Einrichtung (beispielsweise «Bloc-Stop») verwendet werden.

Mit dem erfindungsgemässen Verfahren bzw. mit der erfindungsgemässen, die beschriebene Seil-Fangeinrichtung für die Hebeplattform umfassenden Aufzugsanlage kann mit relativ geringem Aufwand die Forderung nach Minimierung des Risikos eines Absturzes der Hebeplattform erfüllt werden, auch wenn die Hebeplattform im obersten, noch keine Führungsschienen aufweisenden Bereich des Aufzugsschachts positioniert werden muss. Im Folgenden sind vorteilhafte, ergänzende oder alternative Ausgestaltungen und Weiterbildungen der Erfindung beschrieben.

Bei einer vorteilhaften Ausgestaltung des erfindungsgemässen Verfahrens werden die tragenden Seilabschnitte des Sicherungsseils so angeordnet, dass bei einer Aktivierung der Seil-Fangeinrichtung die Wirkungslinie der Resultierenden aus den Seilkräften aller tragenden Seilabschnitte im Wesentlichen durch den Schwerpunkt der Hebeplattform geht. Mit dieser Massnahme wird erreicht, dass beim Stoppen einer sich mit unzulässig hoher Geschwindigkeit abwärts bewegenden Hebeplattform durch die Seil-Fangeinrichtung die nicht an Führungsschienen geführte Hebeplattform nicht kippt, sondern ihre Horizontallage beibehält. Damit können Verletzungen von Montagepersonen und Beschädigungen an der Hebeplattform und an den Wänden des Aufzugsschachts vermieden werden.

Bei einer weiteren möglichen Ausgestaltung des erfindungsgemässen Verfahrens wird das gesamte Sicherungsseil der Seil-Fangeinrichtung so angeordnet, dass es vollständig ausserhalb eines sich oberhalb des Schwerpunkts der Hebeplattform in Aufwärtsrichtung erstreckenden Freiraums verläuft, welcher Freiraum das Herablassen eines Kranhakens des Baukrans zu einem oberhalb des Schwerpunkts angebrachten Ankopplungselement an der Hebeplattform ermöglicht.

Eine solche Anordnung des Sicherungsseils ermöglicht ein ungehindertes vertikales Herabsenken eines Kranseils zum Schwerpunkt der Hebeplattform und dessen Ankopplung an ein an der Hebeplattform vorhandenes Ankopplungselement im bzw. oberhalb ihres Schwerpunkts.

Bei einer weiteren möglichen Ausgestaltung des erfindungsgemässen Verfahrens wird der Freiraum so dimensioniert, dass in dem Freiraum ein sich vom Schwerpunkt der Hebeplattform aus in Aufwärtsrichtung erstreckender Zylinder mit einem Durchmesser von mindestens 0.4 m angeordnet werden kann.

Damit wird auch das Herablassen einer Kranhaken-Seilflasche mit daran angeordnetem Kranhaken zu dem an der Hebeplattform vorhandenen Ankopplungselement ermöglicht.

Bei einer weiteren möglichen Ausgestaltung des erfindungsgemässen Verfahrens wird der Seilrollensupport an einer oberhalb der Hebeplattform im Aufzugsschacht vertikal verschiebbaren und fixierbaren Schutzplattform befestigt.

Dies ist eine besonders vorteilhafte Lösung zur Befestigung des Seilrollensupports im Aufzugsschacht, da eine solche Schutzplattform ohnehin zwingend zum Schutz des Montagepersonals vor herabfallenden Gegenständen vorhanden sein muss.

Bei einer weiteren möglichen Ausgestaltung des erfindungsgemässen Verfahrens wird die Schutzplattform mit einer im Bereich des vorstehend erläuterten Freiraums angeordneten Durchlassöffnung versehen, durch welche der Kranhaken zum Ankopplungselement an der Hebeplattform herabgelassen wird.

Bei einer weiteren möglichen Ausgestaltung des erfindungsgemässen Verfahrens wird der Seilrollensupport mit vier vertikal und vier horizontal angeordneten Umlenkrollen ausgestattet. Die Definition der Einbaulage der Umlenkrollen - vertikal oder horizontal - bezieht sich dabei auf die Lage der Seilrollen-Ebene. Bei dieser Ausgestaltungsvariante wird das Sicherungsseil durch diese Umlenkrollen und durch mindestens eine Tragrolle einer an die Hebeplattform gekoppelten Tragrollenanordnung so geführt, dass das Sicherungsseil vier tragende Seilabschnitte bildet und vollständig ausserhalb des Freiraums verläuft. Diese Ausführungsform hat den Vorteil, dass alle zwischen der Seil-Fangeinrichtung und der Hebeplattform vorhandenen Ankopplungsstellen nahe an einer sich vertikal durch den Schwerpunkt der Hebeplattform erstreckenden Referenzebene liegen, so dass auf beiden Seiten der Referenzebene mehr Platz für Montagepersonal und Hilfseinrichtungen zur Verfügung steht.

Bei einer weiteren möglichen Ausgestaltung des erfindungsgemässen Verfahrens wird der Seilrollensupport mit nur vier vertikal angeordneten Umlenkrollen ausgestattet, wobei das Sicherungsseil durch diese Umlenkrollen und durch mindestens eine Tragrolle einer an die Hebeplattform gekoppelten Tragrollenanordnung so geführt wird, dass das Sicherungsseil vier tragende Seilabschnitte bildet und vollständig ausserhalb des Freiraums verläuft.

Mit dieser Ausführungsform können geringere Herstellkosten erreicht werden, wenn seitlich der oben erwähnten, sich vertikal durch den Schwerpunkt der Hebeplattform erstreckenden Referenzebene ausreichend Platz zur Verfügung steht.

Bei einer weiteren möglichen Ausgestaltung des erfindungsgemässen Verfahrens wird das Sicherungsseil - mit Bezug auf eine sich vertikal durch den Schwerpunkt der Hebeplattform erstreckende Referenzebene - von einem Sicherungsseil-Fixpunkt an der Hebeplattform aus vertikal aufwärts zu einer vertikal stehenden und rechtwinklig zur Referenzebene im Seilrollensupport angeordneten ersten Umlenkrolle, nach der ersten Umlenkrolle rechtwinklig zur Referenzebene und von dieser weg zu einer horizontal liegenden zweiten Umlenkrolle, nach der zweiten Umlenkrolle horizontal und parallel zur vertikalen Referenzebene zu einer horizontal liegenden dritten Umlenkrolle, nach der dritten Umlenkrolle rechtwinklig zur Referenzebene und zu dieser hin zu einer vertikal stehenden und rechtwinklig zur Referenzebene angeordneten vierten Umlenkrolle, nach der vierten Umlenkrolle vertikal abwärts zu einer mit der Hebeplattform verbundenen Tragrollenanordnung, die mindestens eine Tragrolle umfasst, deren Rollenebene vertikal und quer zur Referenzebene angeordnet ist, nach der Tragrollenanordnung vertikal aufwärts zu einer vertikal stehenden und rechtwinklig zur Referenzebene im Seilrollensupport angeordneten fünften Umlenkrolle, nach der fünften Umlenkrolle rechtwinklig zur Referenzebene und von dieser weg zu einer horizontal liegenden sechsten Umlenkrolle, nach der sechsten Umlenkrolle horizontal und parallel zur vertikalen Referenzebene zu einer horizontal liegenden, der zweiten Umlenkrolle spiegelsymmetrisch zur Referenzebene gegenüberliegenden siebten Umlenkrolle, nach der siebten Umlenkrolle rechtwinklig zur Referenzebene und zu dieser hin zu einer vertikal stehenden und rechtwinklig zur Referenzebene angeordneten achten Umlenkrolle, und nach der achten Umlenkrolle vertikal abwärts zu der an der Hebeplattform befestigten Seilstoppvorrichtung geführt.

Bei einer weiteren möglichen Ausgestaltung des erfindungsgemässen Verfahrens wird das Sicherungsseil - mit Bezug auf eine sich oberhalb der Hebeplattform vertikal durch deren Schwerpunkt erstreckende Referenzebene -von einem Sicherungsseil-Fixpunkt an der Hebeplattform aus vertikal aufwärts zu einer vertikal stehenden und parallel zur Referenzebene angeordneten ersten Umlenkrolle des Seilrollensupports, nach der ersten Umlenkrolle horizontal und parallel zur Referenzebene zu einer vertikal stehenden und parallel zur Referenzebene angeordneten zweiten Umlenkrolle, nach der zweiten Umlenkrolle vertikal abwärts zu einer mit der Hebeplattform verbundenen Tragrollenanordnung mit mindestens einer vertikal stehenden, quer zur Referenzebene angeordneten Tragrolle, nach der Tragrollenanordnung vertikal aufwärts zu einer vertikal stehenden und parallel zur Referenzebene angeordneten dritten Umlenkrolle des Seilrollensupports, nach der dritten Umlenkrolle horizontal und parallel zur vertikalen Referenzebene zu einer vertikal stehenden und parallel zur Referenzebene angeordneten, der ersten Umlenkrolle spiegelsymmetrisch zur Referenzebene gegenüberliegenden vierten Umlenkrolle , und nach der vierten Umlenkrolle vertikal abwärts zu der an der Hebeplattform befestigten Seilstoppvorrichtung geführt.

Bei einer weiteren möglichen Ausgestaltung des erfindungsgemässen Verfahrens wird die Hebeplattform mit einer Hebeeinrichtung ausgerüstet, bei der ein Hebeseil innerhalb des oberhalb der Hebeplattform vorhandenen Freiraums von einem Hebeseil-Halter an der Hebeplattform aus aufwärts zu einer Hebeseil-Umlenkrolle einer zumindest temporär im Freiraum fixierten Hebeseil-Umlenkvorrichtung und von einer Hebeseil-Umlenkrolle der Hebeseil-Umlenkvorrichtung aus abwärts zu einer an der Hebeplattform angeordneten Seilzugvorrichtung geführt wird.

Unter dem Begriff «Seilzugvorrichtung» ist hier jede Vorrichtung zu verstehen, die geeignet ist, an einem Seil - insbesondere an einem Drahtseil - zu ziehen und dieses auch gegen Widerstand zu in Richtung seiner Längsachse zu bewegen. Die Seilzugvorrichtung kann manuell, vorzugsweise elektrisch angetrieben sein.

Diese Ausgestaltungsvariante hat den Vorteil, dass ein Anheben der Hebeplattform und damit auch ein Anheben der Maschinenplattform auch dann stattfinden kann, wenn der Baukran während längerer Zeit nicht zur Verfügung steht.

Bei einer weiteren möglichen Ausgestaltung des erfindungsgemässen Verfahrens wird zum Anheben der Hebeplattform mit Hilfe der Hebeeinrichtung die mindestens eine Hebeseil-Umlenkrolle umfassende Hebeseil-Umlenkvorrichtung im Bereich des Freiraums an der Schutzplattform angeordnet, und zum Anheben der Hebeplattform mit Hilfe des Baukrans wird die Hebeseil-Umlenkvorrichtung aus dem Bereich des Freiraums entfernt.

Diese Ausgestaltungsvariante hat einerseits den Vorteil, dass die Befestigung der Hebeseil-Umlenkvorrichtung im Aufzugsschacht einfach und kostengünstig realisierbar ist, und andererseits ermöglicht es die bei dieser Ausgestaltungsvariante temporär vorgesehene Anordnung der Hebeseil-Umlenkvorrichtung im genannten Freiraum, dass die Resultierende aller tragenden Seilkräfte des Hebeseils der Hebeeinrichtung durch den Schwerpunkt der Hebeplattform geht.

Ein weiterer Aspekt der Erfindung betrifft eine Aufzugsanlage in einem Aufzugsschacht eines sich in seiner Bauphase befindenden Gebäudes, bei welcher Aufzugsanlage eine nutzbare Hubhöhe der Aufzugsanlage einer zunehmenden Höhe des Gebäudes anpassbar ist. Diese Aufzugsanlage ist bevorzugt so ausgestaltet, dass sie zur Durchführung des vorgängig beschriebenen Verfahrens geeignet ist.

Die Aufzugsanlage umfasst eine im Aufzugsschacht installierte Maschinenplattform, die entlang von Kabinenführungsschienen anhebbar und temporär arretierbar ist, wobei auf der Maschinenplattform eine Aufzugsantriebsmaschine mit einer Treibscheibe angeordnet ist. Die Aufzugsanlage umfasst weiter eine Aufzugskabine und ein Gegengewicht, die über Tragmittel an der Maschinenplattform aufgehängt sind, wobei die Tragmittel mindestens über die Treibscheibe der Aufzugsantriebsmaschine geführt sind, so dass die Aufzugskabine und das Gegengewicht durch die Treibscheibe über die Tragmittel entlang von Führungsschienen im Aufzugsschacht gegenläufig zueinander aufwärts und abwärts bewegt werden können. Die Aufzugsanlage umfasst weiter eine oberhalb der Maschinenplattform im Aufzugsschacht installierte Hebeplattform, die anhebbar und temporär arretierbar ist, wobei mit Hilfe der Hebeplattform die Maschinenplattform mit der Aufzugskabine oder dem Gegengewicht angehoben werden kann, wenn die nutzbare Hubhöhe der Aufzugskabine an eine aktuelle Höhe des Aufzugsschachts angepasst werden soll. Die Hebeplattform ist dabei derart ausgestaltet, dass sie vor einem Anheben der Maschinenplattform mittels eines Baukrans oder einer anderen Hebeeinrichtung auf ein höheres Niveau angehoben werden kann. Die Hebeplattform ist mit einer Seil-Fangeinrichtung ausgerüstet, die ein Sicherungsseil umfasst, das zwischen der Hebeplattform und einem oberhalb der Hebeplattform im Aufzugsschacht fixierten Seilrollensupport nach dem Prinzip eines Flaschenzugs mit mindestens zwei tragenden Seilabschnitten angeordnet oder anordenbar ist, wobei ein erster tragender Seilabschnitt des Sicherungsseils an der Hebeplattform oder ortsfest oberhalb der Hebeplattform fixiert oder fixierbar ist und ein letzter tragender Seilabschnitt durch eine an der Hebeplattform befestigte Seilstoppvorrichtung geführt oder führbar ist, durch die der letzte tragende Seilabschnitt blockiert und damit ein weiteres Absinken der Hebeplattform verhindert werden kann, nachdem die Geschwindigkeit des letzten tragenden Seilabschnitts gegenüber der Seilstoppvorrichtung eine vorgegebene Limite überschritten hat.

Die Aufzugsanlage kann eine oberhalb der Hebeplattform im Aufzugsschacht vertikal verschiebbare und fixierbare Schutzplattform umfassen, an die der Seilrollensupport befestigt ist. Die Schutzplattform kann mit Durchlassöffnung versehen sein, durch die ein Kranhaken zu einem Ankopplungselement an der Hebeplattform herabgelassen werden kann.

Der Seilrollensupport kann mit vier vertikal und vier horizontal angeordneten Umlenkrollen ausgestattet sein, wobei das Sicherungsseil durch diese Umlenkrollen und durch mindestens eine Tragrolle einer an die Hebeplattform gekoppelten Tragrollenanordnung so geführt ist, dass das Sicherungsseil vier tragende Seilabschnitte bildet und vollständig ausserhalb eines Freiraums verläuft, welcher das Herablassen des Kranhakens eines Baukrans zum Ankopplungselement möglich ist.

Alternativ kann der Seilrollensupport nur mit vier vertikal angeordneten Umlenkrollen ausgestattet sein, wobei das Sicherungsseil durch diese Umlenkrollen und durch mindestens eine Tragrolle einer an die Hebeplattform gekoppelten Tragrollenanordnung so geführt ist, dass das Sicherungsseil vier tragende Seilabschnitte bildet und vollständig ausserhalb des genannten Freiraums verläuft.

Die Hebeplattform kann mit einer Hebeeinrichtung umfassend Hebeseil, Hebeseil-Halter, Hebeseil-Umlenkrolle und Seilzugvorrichtung ausgerüstet sein, wobei das Hebeseil innerhalb des genannten, oberhalb der Hebeplattform vorhandenen Freiraums vom Hebeseil-Halter an der Hebeplattform aus aufwärts zu einer Hebeseil-Umlenkrolle der temporär im Freiraum fixierten Hebeseil-Umlenkvorrichtung und von der Hebeseil-Umlenkrolle aus abwärts zur an der Hebeplattform angeordneten Seilzugvorrichtung geführt ist.

Ausführungsbeispiele der Erfindung sind in der nachfolgenden Beschreibung anhand der beigefügten Zeichnungen näher erläutert. Es zeigen:
- Fig. 1: einen Querschnitt durch einen Aufzugsschacht mit einer Aufzugsanlage, deren nutzbare Hubhöhe einer zunehmenden Höhe des Gebäudes anpassbar ist, wobei die Aufzugsanlage eine Maschinenplattform, eine an der Maschinenplattform hängende Aufzugskabine mit einem Gegengewicht und eine zum Anheben der Maschinenplattform dienende Hebeplattform umfasst, wobei die Hebeplattform mit einer Seil-Fangeinrichtung und einer Hebeeinrichtung ausgerüstet ist, die mit einer Schutzplattform zusammenwirken. Des Weiteren ist ein Baukran angedeutet, der alternativ zur Hebeeinrichtung zum Anheben der Hebeplattform dient.
- Fig. 2: eine Seitenansicht eines Teils der Aufzugsanlage gemäss Fig. 1 mit einem Schnitt durch diesen Teil, wobei die zum Anheben der Maschinenplattform dienende Hebeplattform dargestellt ist, die mit der mit der Schutzplattform zusammenwirkenden ersten Variante der Seil-Fangeinrichtung ausgerüstet ist und nur durch den Baukran anhebbar ist.
- Fig. 3: eine Seitenansicht eines Teils der Aufzugsanlage gemäss Fig. 1 mit einem Schnitt durch diesen Teil, wobei die zum Anheben der Maschinenplattform dienende Hebeplattform dargestellt ist, die mit der ersten Variante der Seil-Fangeinrichtung sowie mit einer ebenfalls mit der Schutzplattform zusammenwirkenden Hebeeinrichtung ausgerüstet und alternativ mit der Hebeeinrichtung oder durch den Baukran anhebbar ist.
- Fig. 4: eine Seitenansicht eines Teils der Aufzugsanlage gemäss Fig. 1 mit einem Schnitt durch diesen Teil, wobei die zum Anheben der Maschinenplattform dienende Hebeplattform dargestellt ist, die mit einer zweiten Variante der SeilFangeinrichtung sowie mit einer ebenfalls mit der Schutzplattform zusammenwirkenden Hebeeinrichtung ausgerüstet und alternativ mit der Hebeeinrichtung oder durch den Baukran anhebbar ist.

Fig. 1 zeigt eine erfindungsgemässe und zur Durchführung des erfindungsgemässen Verfahrens geeignete Aufzugsanlage 1, die in einem Aufzugsschacht 2 eines sich in seiner Bauphase befindenden Gebäudes installiert ist. Die Aufzugsanlage 1 ist so ausgestaltet, dass die nutzbare Hubhöhe einer Aufzugskabine 3 der Aufzugsanlage 1 von Zeit zu Zeit einer zunehmenden Höhe des Gebäudes bzw. des Aufzugsschachts 2 anpassbar ist.

Die Aufzugsanlage 1 umfasst erstens die Aufzugskabine 3 und ein Gegengewicht 4 die entlang von Kabinenführungsschienen 6 bzw. von Gegengewichtsführungsschienen 7 im Aufzugsschacht 2 vertikal verschiebbar sind. Zweitens umfasst die Aufzugsanlage 1 eine Maschinenplattform 10, auf der eine Aufzugsantriebsmaschine 11 mit einer Treibscheibe 12 und einer Ablenkrolle 13 montiert sind, wobei die Aufzugskabine 3 und das Gegengewicht 4 so an der Maschinenplattform aufgehängt sind, dass Tragmittel 15 mindestens über die Treibscheibe 12 geführt sind, so dass die Aufzugskabine 3 und das Gegengewicht 4 durch die Treibscheibe 12 über die Tragmittel 15 entlang von Kabinenführungsschienen 6 bzw. Gegengewichtsführungsschienen 7 im Aufzugsschacht 2 gegenläufig zueinander aufwärts und abwärts bewegt werden können. Die Maschinenplattform 10 ist an den Kabinenführungsschienen 6 geführt im Aufzugsschacht 2 angeordnet, entlang dieser Kabinenführungsschienen 6 im Aufzugsschacht 2 anhebbar und darin über horizontal ausziehbare Stützen temporär arretierbar. Drittens umfasst die Aufzugsanlage 1 eine oberhalb der Maschinenplattform 10 angeordnete Hebeplattform 17, die im Aufzugsschacht 2 vertikal verschiebbar und arretierbar ist. Die Hebeplattform 17 dient zum Anheben der üblicherweise mehrere Tausend Kilogramm schweren Maschinenplattform 10. Sie ist entsprechend dimensioniert und mit einem ausreichend starken Hubwerk 18 ausgerüstet.

Selbstverständlich ist vor jedem Anheben der Maschinenplattform 10 die Hebeplattform 17 selbst auf ein höheres Niveau anzuheben und dort zu fixieren, wobei das Anheben mit Hilfe eines Baukrans 40 oder einer anderen, im Zusammenhang mit Fig. 3 näher erläuterten Hebeeinrichtung 35 erfolgt. Anders als die Maschinenplattform 10 ist die Hebeplattform 17 jedoch nicht an Führungsschienen geführt, da die Hebeplattform temporär in Bereichen des Aufzugsschachts 2 arretiert werden muss, in denen noch keine Führungsschienen montiert sind. Die Kabinenführungsschienen 6 wie auch die Gegengewichtsführungsschienen 7 werden vor jedem Anheben der Maschinenplattform 10 bis zur nächsthöheren Arretierungsposition der Maschinenplattform nach oben verlängert, was vorzugsweise von einer hier nicht gezeigten, zwischen der Maschinenplattform 10 und der Hebeplattform 17 installierbaren Montageplattform aus bewerkstelligt wird.

Viertens umfasst die Aufzugsanlage 1 eine im Aufzugsschacht 2 oder auf dem Aufzugsschacht fixierbare Schutzplattform 20, die zum Schutz des Montagepersonals und der Aufzugsanlage vor herunterfallenden Gegenständen zwingend erforderlich ist. Bei der erfindungsgemässen Aufzugsanlage 1 dient die Schutzplattform 20 auch als Support für einen Seilrollensupport 26 einer Seil-Fangeinrichtung 25.1 die als Absturzsicherung für die Hebeplattform 17 dient. Als Komponenten der Seil-Fangeinrichtung sind in Fig. 1 ausserdem ein Sicherungsseil-Fixpunkt 29, eine Seilstoppvorrichtung 30 und ein vier tragende Seilabschnitte umfassendes Sicherungsseil 31 erkennbar. Details und Funktionsweise der Seil-Fangeinrichtung 25.1 werden im Folgenden im Zusammenhang mit Fig. 2 näher beschrieben.

Die Schutzplattform 20 kann ausserdem einen Support bilden für eine Hebeseil-Umlenkvorrichtung 36 einer Hebeeinrichtung 35, die zum Anheben der Hebeplattform 17 dient. Die Hebeeinrichtung 35 umfasst eine auf der Hebeplattform 17 montierte Seilzugvorrichtung 37, die so mit einem Hebeseil 38 und der Hebeseil-Umlenkvorrichtung 36 zusammenwirkt, dass mit der Hebeeinrichtung die Hebeplattform 17 ohne Einsatz eines Baukrans angehoben werden kann.

Oberhalb der Schutzplattform 20 bzw. oberhalb des aktuell oberen Endes des Aufzugsschachts 2 ist ein Baukran 40 angedeutet, mit dessen Hilfe die Hebeplattform 17 mit geringerem Aufwand als mit der Hebeeinrichtung 35 angehoben werden kann, falls der Baukran gerade verfügbar ist, wenn die Hebeplattform anzuheben ist.

Im untersten Teil des Aufzugsschachts 2 ist in einer Nische der Schachtwand des Aufzugsschachts 2 ein Tragmittel-Speicher 50 dargestellt. Dieser dient dazu, die bei einer Vergrösserung der nutzbaren Hubhöhe der Aufzugskabine 3 erforderliche zusätzliche Tragmittellänge bereitzuhalten und bei Bedarf abzugeben.

Eine Anpassung der Aufzugsanlage 1 an eine neu zur Verfügung stehende grössere Höhe des Aufzugsschachts 2 erfolgt im Wesentlichen dadurch, dass - falls erforderlich - zuerst die Schutzplattform 20 auf ein höheres Niveau angehoben wird. Üblicherweise wird dies mit Hilfe eines Baukrans 50 oder eines an beispielsweise einem temporär installierten Querträger aufgehängten Hebezeugs durchgeführt. Anschliessend wird mit dem Baukran oder der Hebeeinrichtung 35 die Hebeplattform 17 angehoben und auf einer Höhe im Aufzugsschacht 2 fixiert, die es ermöglicht, mit dem Hubwerk 18 der Hebeplattform die Maschinenplattform 10 auf das geplante neue Niveau zu befördern und die Maschinenplattform dort zu arretieren. Vor dem Anheben der Maschinenplattform 10 wird das Gegengewicht 4 auf seinen unteren Puffern positioniert, die Aufzugskabine 3 wird an die Maschinenplattform 10 angekoppelt, und die Fixierung der Tragmittel der Aufzugskabine und des Gegengewichts am Tragmittel-Fixpunkt 52 auf der Maschinenplattform 10 wird gelöst. Beim Anheben der Maschinenplattform und der Aufzugskabine 3 wird die für die dabei für die Verlängerung der Tragmittel 15 erforderliche Tragmittelmenge selbsttätig vom Tragmittel-Speicher 50 abgezogen. Nach Beendigung des Anhebevorgangs werden die Tragmittel 15 erneut am Tragmittel-Fixpunkt 52 fixiert, und nach Durchführung einiger Einstellarbeiten ist die Aufzugsanlage 1 mit einer an die aktuelle Gebäudehöhe angepassten nutzbaren Hubhöhe der Aufzugskabine 3 wieder betriebsbereit.

Fig. 2 zeigt auf der linken Seite eine Seitenansicht eines Teils der Aufzugsanlage gemäss Fig. 1 im obersten Bereich des Aufzugsschachts 2, und auf der rechten Seite einen Schnitt A-A durch diesen Bereich. Dargestellt ist die zum Anheben der Maschinenplattform 10 (Fig. 1) dienende und vertikal verschiebbare Hebeplattform 17 in einer Situation, in der sie durch einen Baukran 40 angehoben wird. Die Hebeplattform ist mit einer als Absturzsicherung für die Hebeplattform dienenden Seil-Fangeinrichtung 25.1 in einer ersten Ausführungsform ausgerüstet. Die Seil-Fangeinrichtung 25.1 umfasst den Seilrollensupport 26, in dem eine Gruppe von vier vertikal und vier horizontal angeordneten Seilrollen 27.1-27.8 angeordnet ist. Die Definition der Einbaulage - vertikal oder horizontal - bezieht sich dabei auf die Lage der Seilrollen-Ebene. Der Seilrollensupport 26 mit den Seilrollen ist an der Schutzplattform 20 fixiert, die spätestens bei Beginn einer Anpassung der nutzbaren Hubhöhe der Aufzugsanlage 1 an eine aktuell vorhandene Höhe des Gebäudes bzw. des Aufzugsschachts 2 in oder auf dem aktuell obersten Bereich des Aufzugsschachts positioniert worden ist. Des Weiteren umfasst die Seil-Fangeinrichtung 25.1 den an der Hebeplattform 17 angebrachten Sicherungsseil-Fixpunkt 29, eine an die Hebeplattform gekoppelte Tragrollenanordnung 32, die Seilstoppvorrichtung 30 sowie das vier tragende Seilabschnitte 31.1-31.4 umfassende Sicherungsseil 31.

Bei der in Fig. 2 gezeigten Ausführungsform der Seil-Fangeinrichtung 25.1 wird das Sicherungsseil zwischen der Hebeplattform 17 und dem oberhalb der Hebeplattform im Aufzugsschacht fixierten Seilrollensupport 26 nach dem Prinzip eines Flaschenzugs mit den vier tragenden Seilabschnitten 31.1-31.4 angeordnet, wobei ein erster tragender Seilabschnitt 31.1 des Sicherungsseils 31 an dem an der Hebeplattform 17 angebrachten Sicherungsseil-Fixpunkt 29 fixiert wird, und wobei ein letzter tragender Seilabschnitt 31.4 durch eine an der Hebeplattform befestigte Seilstoppvorrichtung 30 geführt wird.

Im Fall eines Absturzes der Hebeplattform 17, bei dem sich der letzte tragende Seilabschnitt 31.4 infolge des Flaschenzug-Effekts mit der vierfachen Geschwindigkeit der Hebeplattform gegenüber der Seilstoppvorrichtung 30 bewegt, wird der letzte tragende Seilabschnitt 31.4 durch die Seilstoppvorrichtung 30 blockiert, nachdem die Geschwindigkeit des letzten tragenden Seilabschnitts 31.4 gegenüber der Seilstoppvorrichtung eine vorgegebene Limite überschritten hat. Ein weiteres Absinken der Hebeplattform wird dadurch verhindert, bevor die Geschwindigkeit der Hebeplattform unzulässig hoch wird. Die in Fig. 2 gezeigte Anordnung der tragenden Seilabschnitte 31.1 - 31.4 der Seil-Fangeinrichtung 25.1 ermöglicht, dass bei einer Aktivierung der Seil-Fangeinrichtung die Wirkungslinie der Resultierenden aus den Seilkräften aller tragenden Seilabschnitte der Seil-Fangeinrichtung im Wesentlichen durch den Schwerpunkt S der Hebeplattform 17 geht, auch wenn das Sicherungsseil 31 - wie im Folgenden erläutert - vollständig ausserhalb eines sich oberhalb des Schwerpunkts S vertikal aufwärts erstreckenden, zylindrischen Freiraums angeordnet werden muss, damit ein Kranseil eines Baukrans 40 im Schwerpunkt S bzw. oberhalb des Schwerpunkts an die Hebeplattform 17 angekoppelt werden kann. Dies ist wichtig für ein stabiles Anheben der Hebeplattform, insbesondere weil die Hebeplattform beim Anheben nicht an Führungsschienen geführt wird.

Die Anordnung des Sicherungsseils 31 der Seil-Fangeinrichtung 25.1 gemäss Fig. 2 ermöglicht es, dass das gesamte Sicherungsseil ausserhalb eines sich oberhalb des Schwerpunkts S der Hebeplattform 17 in Aufwärtsrichtung erstreckenden Freiraums verläuft. Zum Anheben der Hebeplattform 17 mit Hilfe des Baukrans 40 kann durch diesen Freiraum ein Kranhaken des Baukrans zu einem oberhalb des Schwerpunkts an der Hebeplattform angebrachten Ankopplungselement (42) herabgelassen werden. Zu diesem Zweck ist einerseits das Sicherungsseil 31 so angeordnet, dass ein Freiraum realisiert wird, in welchem ein sich vom Schwerpunkt S der Hebeplattform 17 aus in Aufwärtsrichtung erstreckender Zylinder mit einem Durchmesser von mindestens 0.4 m angeordnet werden könnte. Andererseits ist zum genannten Zweck die Schutzplattform, an der der Seilrollensupport 26 fixiert ist, mit einer verschliessbaren Durchlassöffnung 21 versehen.

Bei der in Fig. 2 dargestellten Seil-Fangeinrichtung 25.1 für die Hebeplattform 17 wird die Aufgabe gelöst, zu erreichen, dass einerseits die bei einem Fangvorgang resultierende Fangkraft durch den Schwerpunkt S der Hebeplattform geht, und dass andererseits ein sich vom Schwerpunkt S aus aufwärts erstreckender Freiraum realisiert werden kann. Im Detail wird diese Aufgabe gelöst, indem das Sicherungsseil 31 - mit Bezug auf eine imaginäre, sich vertikal durch den Schwerpunkt S der Hebeplattform 17 erstreckende Referenzebene - von einem Sicherungsseil-Fixpunkt 29 an der Hebeplattform aus vertikal aufwärts zu einer vertikal stehenden und rechtwinklig zur genannten Referenzebene im Seilrollensupport 26 angeordneten ersten Umlenkrolle 27.1, nach der ersten Umlenkrolle rechtwinklig zur Referenzebene und von dieser weg zu einer horizontal liegenden zweiten Umlenkrolle 27.2, nach der zweiten Umlenkrolle horizontal und parallel zur vertikalen Referenzebene zu einer horizontal liegenden dritten Umlenkrolle 27.3, nach der dritten Umlenkrolle rechtwinklig zur Referenzebene und zu dieser hin zu einer vertikal stehenden und rechtwinklig zur Referenzebene angeordneten vierten Umlenkrolle 27.4, nach der vierten Umlenkrolle vertikal abwärts zu einer mit der Hebeplattform verbundenen Tragrollenanordnung 32, die mindestens eine Tragrolle 33 umfasst, deren Rollenebene vertikal und quer zur Referenzebene angeordnet ist, nach der Tragrollenanordnung 32 vertikal aufwärts zu einer vertikal stehenden und rechtwinklig zur Referenzebene im Seilrollensupport angeordneten fünften Umlenkrolle 27.5, nach der fünften Umlenkrolle rechtwinklig zur Referenzebene und von dieser weg zu einer horizontal liegenden sechsten Umlenkrolle 27.6, nach der sechsten Umlenkrolle horizontal und parallel zur vertikalen Referenzebene zu einer horizontal liegenden, der zweiten Umlenkrolle 27.2 spiegelsymmetrisch zur Referenzebene gegenüberliegenden siebten Umlenkrolle 27.7, nach der siebten Umlenkrolle rechtwinklig zur Referenzebene und zu dieser hin zu einer vertikal stehenden und rechtwinklig zur Referenzebene angeordneten achten Umlenkrolle 27.8, und nach der achten Umlenkrolle vertikal abwärts zu der an der Hebeplattform befestigten Seilstoppvorrichtung 30 geführt wird.

In Fig. 2 ist die Hebeplattform 17 ohne die in Fig. 1 gezeigte Hebeeinrichtung 35 dargestellt, entweder weil die Hebeeinrichtung demontiert wurde, um zum Anheben der Hebeplattform 17 die Ankopplung eines Kranseils an die Hebeplattform zu ermöglichen, oder weil eine Hebeeinrichtung gar nicht vorhanden ist, da vorgesehen ist, die Hebeplattform ausschliesslich mit dem Baukran 40 anzuheben.

Fig. 3 zeigt wie Fig. 2 auf der linken Seite eine Seitenansicht eines Teils der Aufzugsanlage 1 gemäss Fig. 1 im aktuell obersten Bereich des Aufzugsschachts 2, und auf der rechten Seite einen Schnitt A-A durch diesen Bereich. Die Hebeplattform 17 ist mit der Seil-Fangeinrichtung 25.1 gemäss der in Fig. 2 gezeigten ersten Ausführungsform ausgestattet. Im Unterschied zu Fig. 2 zeigt Fig. 3 die Aufzugsanlage jedoch mit der in Fig. 1 angedeuteten Hebeeinrichtung 35, die zum Anheben der Hebeplattform 17 dient, wenn kein Baukran vorhanden ist, oder wenn der Baukran zum Zeitpunkt einer Anpassung der nutzbaren Hubhöhe der Aufzugsanlage nicht innert nützlicher Zeit zur Verfügung steht.

Im Vergleich mit der in Fig. 2 dargestellten Aufzugsanlage weist die mit der Hebeeinrichtung 35 ausgestattete Aufzugsanlage 1 gemäss Fig. 3 zusätzlich eine Hebeseil-Umlenkvorrichtung 36, eine Seilzugvorrichtung 37, ein Hebeseil 38 und einen Hebeseil-Halter 39 auf. Die Hebeseil-Umlenkvorrichtung, die mindestens eine Hebeseil-Umlenkrolle 36.1 umfasst, ist vorteilhafterweise an der im Zusammenhang mit Fig. 1 beschriebenen Schutzplattform 20 im Bereich der darin vorhandenen Durchlassöffnung 21 fixiert. Ein erster tragender Abschnitt des Hebeseils 38 ist mittels des Hebeseil-Halters 39 an der Hebeplattform 17 fixiert. Von diesem Hebeseil-Halter aus ist das Hebeseil vertikal aufwärts zu der mindestens einen Hebeseil-Umlenkrolle 36.1 der Hebeseil-Umlenkvorrichtung 36 geführt, umschlingt diese um 180 Grad und verläuft dann als zweiter tragender Abschnitt des Hebeseils 38 abwärts zu der an der Hebeplattform 17 befestigten Seilzugvorrichtung 37, durch welche dieser hindurchgeführt ist. Die beiden tragenden Abschnitte des Hebeseils 38 verlaufen innerhalb des im Zusammenhang mit Fig. 2 beschriebenen, von den Abschnitten des Sicherungsseils 31 umgangenen, sich vom Schwerpunkt S der Hebeplattform aus aufwärts erstreckenden Freiraums. Auch bei der hier erläuterten Hebeeinrichtung 35 geht die Resultierende aus den Seilkräften der tragenden Abschnitte des Hebeseils 38 durch den Schwerpunkt S der Hebeplattform 17. Zum Anheben der Hebeplattform 17 mit Hilfe des Baukrans 40 ist das Hebeseil 38 wie auch die Hebeseil-Umlenkvorrichtung 36 aus dem genannten Freiraum zu entfernen. Die Seilzugvorrichtung 37 ist vorteilhafterweise elektrisch angetrieben und umfasst beispielsweise angetriebene und gegen das Hebeseil gepresste Reibrollen, mit welchen das Hebeseil 38 durch die Seilzugvorrichtung gezogen wird. Dabei wird durch das Zusammenwirken von Seilzugvorrichtung 37, Hebeseil 38, Hebeseil-Umlenkvorrichtung 36 und Hebeseil-Halter 39 die Hebeplattform 17 angehoben.

Fig. 4 zeigt wie Fig. 2 und Fig. 3 auf der linken Seite eine Seitenansicht eines Teils der Aufzugsanlage 1 gemäss Fig. 1 im aktuell obersten Bereich des Aufzugsschachts 2, und auf der rechten Seite einen Schnitt A-A durch diesen Bereich. Die Hebeplattform 17 ist mit einer Hebeeinrichtung 35 - wie bereits im Zusammenhang mit Fig. 3 beschrieben - ausgestattet. Im Unterschied zu der in Fig. 3 gezeigten Aufzugsanlage ist die Aufzugsanlage gemäss Fig. 4 jedoch mit einer Seil-Fangeinrichtung 25.2 gemäss einer zweiten Ausführungsform ausgerüstet. Bei dieser Ausführungsform wird der Seilrollensupport 26 der Seil-Fangeinrichtung 25.2 mit nur vier vertikal angeordneten Umlenkrollen 28.1-28.4 ausgestattet, wobei das Sicherungsseil 31 durch diese Umlenkrollen und durch mindestens eine Tragrolle 33 einer an die Hebeplattform 17 gekoppelten Tragrollenanordnung 32 so geführt wird, dass das Sicherungsseil vier tragende Seilabschnitte 31.1-31.4 bildet und auf seiner ganzen Länge ausserhalb des zum Herablassen eines Kranhakens erforderlichen Freiraums verläuft.

Mit der in Fig. 4 dargestellten Seil-Fangeinrichtung 25.2 für die Hebeplattform 17 wird ebenfalls die Aufgabe gelöst, zu erreichen, dass einerseits bei einem Fangvorgang die Resultierende aus den in allen tragenden Seilabschnitten 31.1-31.4 auftretenden Fangkräfte durch den Schwerpunkt S der Hebeplattform 17 geht, und dass andererseits ein ausreichend grosser, sich vom Schwerpunkt S aus aufwärts erstreckender Freiraum realisiert werden kann. Im Detail wird diese Aufgabe gelöst, indem das Sicherungsseil 31 - mit Bezug auf eine imaginäre, sich oberhalb der Hebeplattform vertikal durch deren Schwerpunkt S erstreckende Referenzebene - von einem an der Hebeplattform 17 angebrachten Sicherungsseil-Fixpunkt 29 aus vertikal aufwärts zu einer vertikal stehenden und parallel zur Referenzebene angeordneten ersten Umlenkrolle 28.1 des Seilrollensupports 26, nach der ersten Umlenkrolle horizontal und parallel zur Referenzebene zu einer vertikal stehenden und parallel zur Referenzebene angeordneten zweiten Umlenkrolle 28.2, nach der zweiten Umlenkrolle vertikal abwärts zu einer mit der Hebeplattform 17 verbundenen Tragrollenanordnung 32 mit mindestens einer vertikal stehenden, quer zur Referenzebene angeordneten Tragrolle 33, nach der Tragrollenanordnung 32 vertikal aufwärts zu einer vertikal stehenden und parallel zur Referenzebene angeordneten dritten Umlenkrolle 28.3 des Seilrollensupports, nach der dritten Umlenkrolle horizontal und parallel zur vertikalen Referenzebene zu einer vertikal stehenden und parallel zur Referenzebene angeordneten, der ersten Umlenkrolle 28.1 spiegelsymmetrisch zur Referenzebene gegenüberliegenden vierten Umlenkrolle 28.4, und nach der vierten Umlenkrolle vertikal abwärts zu der an der Hebeplattform befestigten Seilstoppvorrichtung 30 geführt wird.

Um einen ausreichenden Querschnitt des genannten Freiraums zu erreichen, resultieren bei dieser Ausführungsform - quer zur genannten imaginären Referenzebene gemessen - etwas grössere Abmessungen des Teils der Hebeplattform 17 an welchem der Sicherungsseil-Fixpunkt 29 und die Seilstoppvorrichtung 30 der Seil-Fangeinrichtung 25.2 sowie der Hebeseil-Halter 39 und die Seilzugvorrichtung 37 der Hebeeinrichtung 35 angebracht sind.

Mit dieser einfacheren Ausführungsform können jedoch geringere Herstellkosten erreicht werden, wenn seitlich der oben erwähnten, sich vertikal durch den Schwerpunkt S der Hebeplattform erstreckenden Referenzebene ausreichend Platz zur Verfügung steht.

## Patentansprüche

1. Verfahren zum Errichten einer Aufzugsanlage (1) in einem Aufzugsschacht (2) eines sich in seiner Bauphase befindenden Gebäudes, bei welchem Verfahren eine nutzbare Hubhöhe der Aufzugsanlage einer zunehmenden Höhe des Gebäudes angepasst wird, wobei
- im Aufzugsschacht (2) eine entlang von Kabinenführungsschienen (6) anhebbare und temporär arretierbare Maschinenplattform (10) installiert wird, auf der eine Aufzugsantriebsmaschine (11) mit einer Treibscheibe (12) angeordnet ist,
- eine Aufzugskabine (3) und ein Gegengewicht (4) über Tragmittel (15) an der Maschinenplattform (10) aufgehängt werden, wobei die Tragmittel mindestens über die Treibscheibe (12) der Aufzugsantriebsmaschine (11) geführt werden, so dass die Aufzugskabine (3) und das Gegengewicht (4) durch die Treibscheibe über die Tragmittel (15) entlang von Führungsschienen (6, 7) im Aufzugsschacht (2) gegenläufig zueinander aufwärts und abwärts bewegt werden können,
- oberhalb der Maschinenplattform (10) eine im Aufzugsschacht (2) anhebbare und temporär arretierbare Hebeplattform (17) installiert wird, mit deren Hilfe die Maschinenplattform mit der Aufzugskabine (3) oder dem Gegengewicht (4) angehoben wird, wenn die nutzbare Hubhöhe der Aufzugskabine an eine aktuelle Höhe des Aufzugsschachts (2) angepasst werden soll, und wobei
- vor einem Anheben der Maschinenplattform (10) die Hebeplattform (17) mittels eines Baukrans oder einer anderen Hebeeinrichtung auf ein höheres Niveau angehoben wird, **dadurch gekennzeichnet, dass**
die Hebeplattform (17) mit einer Seil-Fangeinrichtung (25.1; 25.2) ausgerüstet wird, die ein Sicherungsseil (31) umfasst, das zwischen der Hebeplattform (17) und einem oberhalb der Hebeplattform im Aufzugsschacht (2) fixierten Seilrollensupport (26) nach dem Prinzip eines Flaschenzugs mit mindestens zwei tragenden Seilabschnitten (31.1-31.4) angeordnet wird, wobei ein erster tragender Seilabschnitt (31.1) des Sicherungsseils (31) an der Hebeplattform (17) oder ortsfest oberhalb der Hebeplattform fixiert wird und ein letzter tragender Seilabschnitt (31.4) durch eine an der Hebeplattform (17) befestigte Seilstoppvorrichtung (30) geführt wird, durch die der letzte tragende Seilabschnitt blockiert und damit ein weiteres Absinken der Hebeplattform verhindert wird, nachdem die Geschwindigkeit des letzten tragenden Seilabschnitts (31.4) gegenüber der Seilstoppvorrichtung (30) eine vorgegebene Limite überschritten hat.

2. Verfahren nach Anspruch 1, **dadurch gekennzeichnet, dass** die tragenden Seilabschnitte (31.1-31.4) der Seil-Fangeinrichtung (25.1; 25.2) so angeordnet werden, dass bei einer Aktivierung der Seil-Fangeinrichtung eine Wirkungslinie der Resultierenden aus den Seilkräften aller tragenden Seilabschnitte (31.1-31.4) der Seil-Fangeinrichtung (25.1; 25.2) im Wesentlichen durch den Schwerpunkt (S) der Hebeplattform (17) geht.

3. Verfahren nach Anspruch 2, **dadurch gekennzeichnet, dass** das gesamte Sicherungsseil (31) der Seil-Fangeinrichtung (25.1; 25.2) so angeordnet wird, dass es vollständig ausserhalb eines sich oberhalb des Schwerpunkts (S) der Hebeplattform (17) in Aufwärtsrichtung erstreckenden Freiraums verläuft, welcher Freiraum das Herablassen eines Kranhakens des Baukrans (40) zu einem oberhalb des Schwerpunkts (S) angebrachten Ankopplungselement (42) an der Hebeplattform (17) ermöglicht.

4. Verfahren nach Anspruch 3, **dadurch gekennzeichnet, dass** der Freiraum so dimensioniert wird, dass in dem Freiraum ein sich vom Schwerpunkt (S) der Hebeplattform (17) aus in Aufwärtsrichtung erstreckender Zylinder mit einem Durchmesser von mindestens 0.4 m angeordnet werden kann.

5. Verfahren nach einem der Ansprüche 1-4, **dadurch gekennzeichnet, dass** der Seilrollensupport (26) an einer oberhalb der Hebeplattform (17) im Aufzugsschacht (2) vertikal verschiebbaren und fixierbaren Schutzplattform (20) befestigt wird.

6. Verfahren nach Anspruch 5, **dadurch gekennzeichnet, dass** die Schutzplattform (20) mit einer im Bereich des genannten Freiraums angeordneten Durchlassöffnung (21) versehen wird, durch welche der Kranhaken zum Ankopplungselement (42) an der Hebeplattform (17) herabgelassen wird.

7. Verfahren nach einem der Ansprüche 1-6, **dadurch gekennzeichnet, dass** der Seilrollensupport (26) mit vier vertikal und vier horizontal angeordneten Umlenkrollen (27.1-27.8) ausgestattet wird, wobei das Sicherungsseil durch diese Umlenkrollen und durch mindestens eine Tragrolle (33) einer an die Hebeplattform (17) gekoppelten Tragrollenanordnung (32) so geführt wird, dass das Sicherungsseil (31) vier tragende Seilabschnitte (31.1-31.4) bildet und vollständig ausserhalb des genannten Freiraums verläuft.

8. Verfahren nach einem der Ansprüche 1-6, **dadurch gekennzeichnet, dass** der Seilrollensupport (26) mit nur vier vertikal angeordneten Umlenkrollen (28.1-28.4) ausgestattet wird, wobei das Sicherungsseil (31) durch diese Umlenkrollen und durch mindestens eine Tragrolle (33) einer an die Hebeplattform (17) gekoppelten Tragrollenanordnung (32) so geführt wird, dass das Sicherungsseil vier tragende Seilabschnitte (31.1-31.4) bildet und vollständig ausserhalb des genannten Freiraums verläuft.

9. Verfahren nach Anspruch 8, **dadurch gekennzeichnet, dass** das Sicherungsseil (31) - mit Bezug auf eine sich vertikal durch den Schwerpunkt (S) der Hebeplattform erstreckende Referenzebene - von einem Sicherungsseil-Fixpunkt (29) an der Hebeplattform (17) aus vertikal aufwärts zu einer vertikal stehenden und rechtwinklig zur Referenzebene im Seilrollensupport (26) angeordneten ersten Umlenkrolle (27.1), nach der ersten Umlenkrolle rechtwinklig zur Referenzebene und von dieser weg zu einer horizontal liegenden zweiten Umlenkrolle (27.2), nach der zweiten Umlenkrolle horizontal und parallel zur vertikalen Referenzebene zu einer horizontal liegenden dritten Umlenkrolle (27.3), nach der dritten Umlenkrolle rechtwinklig zur Referenzebene und zu dieser hin zu einer vertikal stehenden und rechtwinklig zur Referenzebene angeordneten vierten Umlenkrolle (27.4), nach der vierten Umlenkrolle vertikal abwärts zu einer mit der Hebeplattform (17) verbundenen Tragrollenanordnung (32), die mindestens eine Tragrolle 33 umfasst, deren Rollenebene vertikal und quer zur Referenzebene angeordnet ist, nach der Tragrollenanordnung (32) vertikal aufwärts zu einer der vierten Umlenkrolle spiegelsymmetrisch zur Referenzebene gegenüberliegenden, vertikal stehenden und rechtwinklig zur Referenzebene im Seilrollensupport (26) angeordneten fünften Umlenkrolle (27.5), nach der fünften Umlenkrolle rechtwinklig zur Referenzebene und von dieser weg zu einer horizontal liegenden sechsten Umlenkrolle (27.6), nach der sechsten Umlenkrolle horizontal und parallel zur vertikalen Referenzebene zu einer horizontal liegenden, der zweiten Umlenkrolle (27.2) spiegelsymmetrisch zur Referenzebene gegenüberliegenden siebten Umlenkrolle (27.7), nach der siebten Umlenkrolle rechtwinklig zur Referenzebene und zu dieser hin zu einer vertikal stehenden und rechtwinklig zur Referenzebene angeordneten achten Umlenkrolle (27.8), und nach der achten Umlenkrolle vertikal abwärts zu der an der Hebeplattform (17) befestigten Seilstoppvorrichtung (30) geführt wird.

10. Verfahren nach Anspruch 8, **dadurch gekennzeichnet, dass** das Sicherungsseil (31) - mit Bezug auf eine sich oberhalb der Hebeplattform (17) vertikal durch deren Schwerpunkt (S) erstreckende Referenzebene - von einem Sicherungsseil-Fixpunkt (29) an der Hebeplattform (17) aus vertikal aufwärts zu einer vertikal stehenden und parallel zur Referenzebene angeordneten ersten Umlenkrolle (28.1) des Seilrollensupports (26), nach der ersten Umlenkrolle horizontal und parallel zur Referenzebene zu einer vertikal stehenden und parallel zur Referenzebene angeordneten zweiten Umlenkrolle (28.2), nach der zweiten Umlenkrolle vertikal abwärts zu einer mit der Hebeplattform verbundenen Tragrollenanordnung (32) mit mindestens einer vertikal stehenden, quer zur Referenzebene angeordneten Tragrolle (33), nach der Tragrollenanordnung (32) vertikal aufwärts zu einer der zweiten Umlenkrolle spiegelsymmetrisch zur Referenzebene gegenüberliegenden, vertikal stehenden und parallel zur Referenzebene angeordneten dritten Umlenkrolle (28.3) des Seilrollensupports (26), nach der dritten Umlenkrolle horizontal und parallel zur vertikalen Referenzebene zu einer vertikal stehenden und parallel zur Referenzebene angeordneten, der ersten Umlenkrolle spiegelsymmetrisch zur Referenzebene gegenüberliegenden vierten Umlenkrolle 28.4, und nach der vierten Umlenkrolle vertikal abwärts zu der an der Hebeplattform (17) befestigten Seilstoppvorrichtung (30) geführt wird.

11. Verfahren nach einem der Ansprüche 1-10, **dadurch gekennzeichnet, dass** die Hebeplattform (17) mit einer Hebeeinrichtung (35) ausgerüstet wird, bei der ein Hebeseil (38) innerhalb des genannten, oberhalb der Hebeplattform (17) vorhandenen Freiraums von einem Hebeseil-Halter (39) an der Hebeplattform (17) aus aufwärts zu einer Hebeseil-Umlenkrolle (36.1) einer temporär im Freiraum fixierten Hebeseil-Umlenkvorrichtung (36) und von einer Hebeseil-Umlenkrolle (36.1) aus abwärts zu einer an der Hebeplattform (17) angeordneten Seilzugvorrichtung (37) geführt wird.

12. Verfahren nach Anspruch 11, **dadurch gekennzeichnet, dass** zum Anheben der Hebeplattform (17) mit Hilfe der Hebeeinrichtung (35) die mindestens eine Hebeseil-Umlenkrolle (36.1) umfassende Hebeseil-Umlenkvorrichtung (36) im Bereich des genannten Freiraums an der Schutzplattform (20) angeordnet wird, und dass zum Anheben der Hebeplattform (17) mit Hilfe des Baukrans (40) die Hebeseil-Umlenkvorrichtung (36) aus dem Bereich des Freiraums entfernt wird.

13. Aufzugsanlage (1) in einem Aufzugsschacht (2) eines sich in seiner Bauphase befindenden Gebäudes, bei welcher Aufzugsanlage eine nutzbare Hubhöhe der Aufzugsanlage einer zunehmenden Höhe des Gebäudes anpassbar ist, die Aufzugsanlage (1) umfassend
- eine im Aufzugsschacht (2) installierte Maschinenplattform (10), die entlang von Kabinenführungsschienen (6) anhebbar und temporär arretierbar ist, wobei auf der Maschinenplattform (10) eine Aufzugsantriebsmaschine (11) mit einer Treibscheibe (12) angeordnet ist
- eine Aufzugskabine (3) und ein Gegengewicht (4), die über Tragmittel (15) an der Maschinenplattform (10) aufgehängt sind, wobei die Tragmittel (15) mindestens über die Treibscheibe (12) der Aufzugsantriebsmaschine (11) geführt sind, so dass die Aufzugskabine (3) und das Gegengewicht (4) durch die Treibscheibe (12) über die Tragmittel (15) entlang von Führungsschienen (6, 7) im Aufzugsschacht (2) gegenläufig zueinander aufwärts und abwärts bewegt werden können,
- eine oberhalb der Maschinenplattform (10) im Aufzugsschacht (2) installierte Hebeplattform (17), die anhebbar und temporär arretierbar ist, wobei mit Hilfe der Hebeplattform (17) die Maschinenplattform (10) mit der Aufzugskabine (3) oder dem Gegengewicht (4) angehoben werden kann, wenn die nutzbare Hubhöhe der Aufzugskabine (3) an eine aktuelle Höhe des Aufzugsschachts (2) angepasst werden soll, und
wobei die Hebeplattform (17) derart ausgestaltet ist, dass sie vor einem Anheben der Maschinenplattform (10) mittels eines Baukrans oder einer anderen Hebeeinrichtung auf ein höheres Niveau angehoben werden kann, **dadurch gekennzeichnet, dass** die Hebeplattform (17) mit einer Seil-Fangeinrichtung (25.1; 25.2) ausgerüstet ist, die ein Sicherungsseil (31) umfasst, das zwischen der Hebeplattform (17) und einem oberhalb der Hebeplattform im Aufzugsschacht (2) fixierten Seilrollensupport (26) nach dem Prinzip eines Flaschenzugs mit mindestens zwei tragenden Seilabschnitten (31.1-31.4) angeordnet ist, wobei ein erster tragender Seilabschnitt (31.1) des Sicherungsseils (31) an der Hebeplattform (17) oder ortsfest oberhalb der Hebeplattform fixiert ist und ein letzter tragender Seilabschnitt (31.4) durch eine an der Hebeplattform (17) befestigte Seilstoppvorrichtung (30) geführt ist, durch die der letzte tragende Seilabschnitt blockiert und damit ein weiteres Absinken der Hebeplattform verhindert werden kann, nachdem die Geschwindigkeit des letzten tragenden Seilabschnitts (31.4) gegenüber der Seilstoppvorrichtung (30) eine vorgegebene Limite überschritten hat.

## Claims

1. Method for building an elevator system (1) in an elevator shaft (2) of a building that is in its construction phase, in which method a usable lifting height of the elevator system is adapted to an increasing height of the building,
- a machine platform (10) being installed in the elevator shaft (2), which platform can be raised and temporarily locked along car guide rails (6), and on which an elevator drive machine (11) having a traction sheave (12) is arranged,
- an elevator car (3) and a counterweight (4) being suspended from the machine platform (10) via suspension means (15), the suspension means being guided at least over the traction sheave (12) of the elevator drive machine (11), so that the elevator car (3) and the counterweight (4) can be moved up and down in opposite directions to one another along guide rails (6, 7) in the elevator shaft (2) by the traction sheave via the suspension means (15),
- a lifting platform (17) that can be raised and temporarily locked in the elevator shaft (2) being installed above the machine platform (10), by means of which lifting platform the machine platform is raised with the elevator car (3) or the counterweight (4) when the usable lifting height of the elevator car is to be adapted to a current height of the elevator shaft (2), and
- before the machine platform (10) is raised, the lifting platform (17) being raised to a higher level by means of a construction crane or another lifting device,
**characterized in that**
the lifting platform (17) is equipped with a cable catching device (25.1; 25.2) which comprises a safety cable (31) which is arranged between the lifting platform (17) and a cable pulley support (26) according to the principle of a pulley block having at least two load-bearing cable portions (31.1-31.4), which is fixed above the lifting platform in the elevator shaft (2), a first load-bearing cable portion (31.1) of the safety cable (31) being fixed to the lifting platform (17) or in a stationary manner above the lifting platform, and a last load-bearing cable portion (31.4) being guided through a cable stopping apparatus (30) which is fastened to the lifting platform (17), by means of which apparatus the last load-bearing cable portion is blocked and, as a result, further lowering of the lifting platform is prevented, after the speed of the last load-bearing cable portion (31.4) relative to the cable stopping apparatus (30) has exceeded a predetermined limit.

2. Method according to claim 1, **characterized in that** the load-bearing cable portions (31.1-31.4) of the cable catching device (25.1; 25.2) are arranged in such a way that, when the cable catching device is activated, a line of action of the resultant cable forces of all load-bearing cable portions (31.1-31.4) of the cable catching device (25.1; 25.2) substantially goes through the center of gravity (S) of the lifting platform (17).

3. Method according to claim 2, **characterized in that** the entire safety cable (31) of the cable catching device (25.1; 25.2) is arranged in such a way that it extends completely outside of a free space that extends in the upward direction above the center of gravity (S) of the lifting platform (17), which free space allows a crane hook of the construction crane (40) to be lowered to a coupling element (42) which is attached on the lifting platform (17) above the center of gravity (S).

4. Method according to claim 3, **characterized in that** the free space is dimensioned such that a cylinder having a diameter of at least 0.4 m and extending upward from the center of gravity (S) of the lifting platform (17) can be arranged in the free space.

5. Method according to any of claims 1-4, **characterized in that** the cable pulley support (26) is fastened to a protective platform (20) which can be vertically moved and fixed in the elevator shaft (2) above the lifting platform (17).

6. Method according to claim 5, **characterized in that** the protective platform (20) is provided with a passage opening (21) arranged in the region of said free space, through which passage opening the crane hook is lowered to the coupling element (42) on the lifting platform (17).

7. Method according to any of claims 1-6, **characterized in that** the cable pulley support (26) is equipped with four vertically and four horizontally arranged deflection pulleys (27.1-27.8), the safety cable being guided through at least one load-bearing pulley (33) of a load-bearing pulley arrangement (32) which is coupled to the lifting platform (17) in such a way that the safety cable (31) forms four load-bearing cable portions (31.1-31.4) and extends completely outside of said free space.

8. Method according to any of claims 1-6, **characterized in that** the cable pulley support (26) is equipped with only four vertically arranged deflection pulleys (28.1-28.4), the safety cable being guided through at least one load-bearing pulley (33) of a load-bearing pulley arrangement (32) which is coupled to the lifting platform (17) in such a way that the safety cable (31) forms four load-bearing cable portions (31.1-31.4) and extends completely outside of said free space.

9. Method according to claim 8, **characterized in that** the safety cable (31) - in relation to a reference plane extending vertically through the center of gravity (S) of the lifting platform - is guided vertically upward from a safety cable fixed point (29) on the lifting platform (17) to a vertical first deflection pulley (27.1) which is arranged in the cable pulley support (26) perpendicularly to the reference plane, after the first deflection pulley perpendicularly to the reference plane and away therefrom to a horizontal second deflection pulley (27.2), after the second deflection pulley horizontally and in parallel with the vertical reference plane to a horizontal third deflection pulley (27.3), after the third deflection pulley perpendicularly to the reference plane and toward this to a vertical fourth deflection pulley (27.4) which is arranged perpendicularly to the reference plane, after the fourth deflection pulley vertically downward to a load-bearing pulley arrangement (32) which is connected to the lifting platform (17), which arrangement comprises at least one load-bearing pulley (33), the pulley plane of which is arranged vertically and transversely to the reference plane, after the load-bearing pulley arrangement (32) vertically upward to a vertical fifth deflection pulley (27.5) which is arranged opposite the fourth deflection pulley mirror-symmetrically to the reference plane and perpendicularly to the reference plane in the cable pulley support (26), after the fifth deflection pulley perpendicularly to the reference plane and away therefrom to a horizontal sixth deflection pulley (27.6), after the sixth deflection pulley horizontally and in parallel with the vertical reference plane to a horizontal seventh deflection pulley (27.2) which is arranged opposite the second deflection pulley (27.7) mirror-symmetrically to the reference plane, after the seventh deflection pulley perpendicularly to the reference plane and toward this to a vertical eighth deflection pulley (27.8) which is arranged perpendicularly to the reference plane, and after the eighth deflection pulley vertically downward to the cable stopping apparatus (30) attached to the lifting platform (17).

10. Method according to claim 8, **characterized in that** the safety cable (31) - with reference to a reference plane extending vertically above the lifting platform (17) through its center of gravity (S) - is guided vertically upward from a safety cable fixed point (29) on the lifting platform (17) to a vertical first deflection pulley (28.1) of the cable pulley support (26), which pulley is arranged in parallel with the reference plane, after the first deflection pulley horizontally and in parallel with the reference plane to a vertical second deflection pulley (28.2) which is arranged in parallel with the reference plane, after the second deflection pulley vertically downward to a load-bearing pulley arrangement (32) which is connected to the lifting platform, the pulley arrangement having at least one vertical load-bearing pulley (33) which is arranged transversely to the reference plane, after the load-bearing pulley arrangement (32) vertically upward to a vertical third deflection pulley (28.3) of the cable pulley support (26), which third deflection pulley is arranged mirror-symmetrically opposite to the reference plane relative to the second deflection pulley and in parallel with the reference plane, after the third deflection pulley horizontally and in parallel with the vertical reference plane to a vertical fourth deflection pulley (28.4) which is arranged in parallel with the reference plane and mirror-symmetrically to the reference plane opposite the first deflection pulley, and after the fourth deflection pulley vertically downward to the cable stopping apparatus (30) which is attached to the lifting platform (17).

11. Method according to any of claims 1-10, **characterized in that** the lifting platform (17) is equipped with a lifting device (35), in which a lifting cable (38) is guided upward within said free space above the lifting platform (17) from a lifting cable holder (39) on the lifting platform (17) to a lifting cable deflection pulley (36.1) of a lifting cable deflection apparatus (36) which is temporarily fixed in the free space and from a lifting cable deflection pulley (36.1) downward to a cable pulling apparatus (37) which is arranged on the lifting platform (17).

12. Method according to claim 11, **characterized in that** the lifting cable deflection apparatus (36) comprising at least one lifting cable deflection pulley (36.1) is arranged in the region of said free space on the protective platform (20) for raising the lifting platform (17) by means of the lifting device (35), **and in that** for raising the lifting platform (17), the lifting cable deflection apparatus (36) is removed from the region of the free space by means of the construction crane (40).

13. Elevator system (1) in an elevator shaft (2) of a building that is in its construction phase, in which elevator system a usable lifting height of the elevator system can be adapted to an increasing height of the building,
the elevator system (1) comprising
- a machine platform (10) which is installed in the elevator shaft (2) and can be raised and temporarily locked along car guide rails (6), an elevator drive machine (11) having a traction sheave (12) being arranged on the machine platform (10)
- an elevator car (3) and a counterweight (4), which are suspended from the machine platform (10) via suspension means (15), the suspension means (15) being guided at least over the traction sheave (12) of the elevator drive machine (11), so that the elevator car (3) and the counterweight (4) can be moved up and down in opposite directions to one another along guide rails (6, 7) in the elevator shaft (2) by the traction sheave (12) via the suspension means (15),
- a lifting platform (17) which is installed above the machine platform (10) in the elevator shaft (2), which lifting platform can be raised and temporarily locked, the machine platform (10) being able to be raised by means of the lifting platform (17) with the elevator car (3) or the counterweight (4) when the usable lifting height of the elevator car (3) is to be adapted to a current height of the elevator shaft (2), and
the lifting platform (17) being designed in such a way that it can be raised to a higher level by means of a construction crane or another lifting device before the machine platform (10) is raised, **characterized in that**
the lifting platform (17) is equipped with a cable catching device (25.1; 25.2) which comprises a safety cable (31) which is arranged between the lifting platform (17) and a cable pulley support (26), according to the principle of a pulley block having at least two load-bearing cable portions (31.1-31.4), which is fixed above the lifting platform in the elevator shaft (2), a first load-bearing cable portion (31.1) of the safety cable (31) being fixed to the lifting platform (17) or in a stationary manner above the lifting platform and a last load-bearing cable portion (31.4) being guided through a cable stopping apparatus (30) which is fastened to the lifting platform (17), by means of which apparatus the last load-bearing cable portion is blocked and, as a result, further lowering of the lifting platform can be prevented after the speed of the last load-bearing cable portion (31.4) relative to the cable stopping apparatus (30) has exceeded a predetermined limit.

## Revendications

1. Procédé pour la mise en place d'une installation d'ascenseur (1) dans une cage d'ascenseur (2) d'un bâtiment se trouvant dans sa phase de construction, dans lequel procédé une hauteur de levage utile de l'installation d'ascenseur est adaptée à une hauteur croissante du bâtiment, dans lequel
- une plate-forme pour machine (10) pouvant être soulevée et bloquée temporairement le long de rails de guidage de cabine (6) est installée dans la cage d'ascenseur (2), sur laquelle plate-forme pour machine est disposée une machine d'entraînement d'ascenseur (11) comportant une poulie motrice (12),
- une cabine d'ascenseur (3) et un contrepoids (4) sont suspendus à la plate-forme pour machine (10) par l'intermédiaire de moyens de support (15), dans lequel les moyens de support sont guidés au moins par l'intermédiaire de la poulie motrice (12) de la machine d'entraînement d'ascenseur (11), de sorte que la cabine d'ascenseur (3) et le contrepoids (4) peuvent être déplacés vers le haut et vers le bas en sens inverse l'un par rapport à l'autre au moyen de la poulie motrice par l'intermédiaire des moyens de support (15) le long de rails de guidage (6, 7) dans la cage d'ascenseur (2),
- au-dessus de la plate-forme pour machine (10) est installée une plate-forme de levage (17) pouvant être soulevée et bloquée temporairement dans la cage d'ascenseur (2), à l'aide de laquelle plate-forme de levage la plate-forme pour machine est soulevée avec la cabine d'ascenseur (3) ou le contrepoids (4) lorsque la hauteur de levage utile de la cabine d'ascenseur doit être adaptée à une hauteur actuelle de la cage d'ascenseur (2), et dans lequel
- avant un soulèvement de la plate-forme pour machine (10), la plate-forme de levage (17) est soulevée à un niveau plus élevé au moyen d'une grue de chantier ou d'un autre appareil de levage,
**caractérisé en ce que**
la plate-forme de levage (17) est équipée d'un appareil d'arrêt à câble (25.1 ; 25.2) qui comprend un câble de sécurité (31) disposé entre la plate-forme de levage (17) et un support de poulie (26) fixé au-dessus de la plate-forme de levage dans la cage d'ascenseur (2) selon le principe d'un palan comportant au moins deux sections de câble porteuses (31.1-31.4), dans lequel une première section de câble porteuse (31.1) du câble de sécurité (31) est fixée à la plate-forme de levage (17) ou de manière fixe au-dessus de la plate-forme de levage et une dernière section de câble porteuse (31.4) est guidée par un dispositif d'arrêt de câble (30) fixé à la plate-forme de levage (17), au moyen duquel dispositif d'arrêt de câble la dernière section de câble porteuse est bloquée et ainsi une descente supplémentaire de la plate-forme de levage est empêchée, après que la vitesse de la dernière section de câble porteuse (31.4) par rapport au dispositif d'arrêt de câble (30) a dépassé une limite prédéfinie.

2. Procédé selon la revendication 1, **caractérisé en ce que** les sections de câble porteuses (31.1-31.4) de l'appareil d'arrêt à câble (25.1 ; 25.2) sont disposées de sorte que, lors d'une activation de l'appareil d'arrêt à câble, une ligne d'action résultant des forces de câble de toutes les sections de câble porteuses (31.1-31.4) de l'appareil d'arrêt à câble (25.1 ; 25.2) passe sensiblement par le centre de gravité (S) de la plate-forme de levage (17).

3. Procédé selon la revendication 2, **caractérisé en ce que** l'ensemble du câble de sécurité (31) de l'appareil d'arrêt à câble (25.1 ; 25.2) est disposé de sorte qu'il s'étend entièrement à l'extérieur d'un espace libre s'étendant vers le haut au-dessus du centre de gravité (S) de la plate-forme de levage (17), lequel espace libre permet la descente d'un crochet de grue de la grue de chantier (40) vers un élément d'accouplement (42) monté au-dessus du centre de gravité (S) sur la plate-forme de levage (17).

4. Procédé selon la revendication 3, **caractérisé en ce que** l'espace libre est dimensionné de sorte qu'un cylindre d'un diamètre d'au moins 0,4 m s'étendant vers le haut à partir du centre de gravité (S) de la plate-forme de levage (17) peut être disposé dans l'espace libre.

5. Procédé selon l'une des revendications 1 à 4, **caractérisé en ce que** le support de poulie (26) est fixé à une plate-forme de protection (20) pouvant être déplacée verticalement et fixée au-dessus de la plate-forme de levage (17) dans la cage d'ascenseur (2).

6. Procédé selon la revendication 5, **caractérisé en ce que** la plate-forme de protection (20) est pourvue d'une ouverture de passage (21) disposée dans la zone dudit espace libre, à travers laquelle ouverture de passage le crochet de grue est descendu vers l'élément d'accouplement (42) sur la plate-forme de levage (17).

7. Procédé selon l'une des revendications 1 à 6, **caractérisé en ce que** le support de poulie (26) est équipé de quatre poulies de renvoi disposées verticalement et de quatre poulies de renvoi disposées horizontalement (27.1-27.8), dans lequel le câble de sécurité est guidé par lesdites poulies de renvoi et par au moins une poulie porteuse (33) d'un agencement de poulie porteuse (32) accouplé à la plate-forme de levage (17), de sorte que le câble de sécurité (31) forme quatre sections de câble porteuses (31.1-31.4) et s'étend entièrement à l'extérieur dudit espace libre.

8. Procédé selon l'une des revendications 1 à 6, **caractérisé en ce que** le support de poulie (26) est équipé de seulement quatre poulies de renvoi (28.1-28.4) disposées verticalement, dans lequel le câble de sécurité (31) est guidé par lesdites poulies de renvoi et par au moins une poulie porteuse (33) d'un agencement de poulie porteuse (32) accouplé à la plate-forme de levage (17), de sorte que le câble de sécurité forme quatre sections de câble porteuses (31.1-31.4) et s'étend entièrement à l'extérieur dudit espace libre.

9. Procédé selon la revendication 8, **caractérisé en ce que** le câble de sécurité (31) est guidé, par rapport à un plan de référence s'étendant verticalement à travers le centre de gravité (S) de la plate-forme de levage, verticalement vers le haut à partir d'un point fixe de câble de sécurité (29) sur la plate-forme de levage (17) jusqu'à une première poulie de renvoi (27.1) située verticalement et disposée perpendiculairement au plan de référence dans le support de poulie (26), après la première poulie de renvoi, perpendiculairement au plan de référence et en s'éloignant de celui-ci, jusqu'à une deuxième poulie de renvoi (27.2) située horizontalement, après la deuxième poulie de renvoi, horizontalement et parallèlement au plan de référence vertical, jusqu'à une troisième poulie de renvoi (27.3) située horizontalement, après la troisième poulie de renvoi, perpendiculairement au plan de référence et vers celui-ci, jusqu'à une quatrième poulie de renvoi (27.4) située verticalement et disposée perpendiculairement au plan de référence, après la quatrième poulie de renvoi, verticalement vers le bas jusqu'à un agencement de poulie porteuse (32) relié à la plate-forme de levage (17), lequel agencement comprend au moins une poulie porteuse (33) dont le plan de poulie est disposé verticalement et transversalement par rapport au plan de référence, après l'agencement de poulie porteuse (32), verticalement vers le haut jusqu'à une cinquième poulie de renvoi (27.5) opposée à la quatrième poulie de renvoi symétriquement en miroir par rapport au plan de référence, située verticalement et disposée perpendiculairement au plan de référence dans le support de poulie (26), après la cinquième poulie de renvoi, perpendiculairement au plan de référence et en s'éloignant de celui-ci, jusqu'à une sixième poulie de renvoi (27.6) située horizontalement, après la sixième poulie de renvoi, horizontalement et parallèlement au plan de référence vertical, jusqu'à une septième poulie de renvoi (27.7) située horizontalement et opposée à la deuxième poulie de renvoi (27.2) symétriquement en miroir par rapport au plan de référence, après la septième poulie de renvoi, perpendiculairement au plan de référence et vers celui-ci, jusqu'à une huitième poulie de renvoie (27.8) située verticalement et disposée perpendiculairement au plan de référence, et après la huitième poulie de renvoi, verticalement vers le bas, jusqu'au dispositif d'arrêt de câble (30) fixé à la plate-forme de levage (17).

10. Procédé selon la revendication 8, **caractérisé en ce que** le câble de sécurité (31) est guidé, par rapport à un plan de référence s'étendant verticalement au-dessus de la plate-forme de levage (17) à travers son centre de gravité (S), verticalement vers le haut à partir d'un point fixe de câble de sécurité (29) sur la plate-forme de levage (17) jusqu'à une première poulie de renvoi (28.1) du support de poulie (26) située verticalement et disposée parallèlement au plan de référence, après la première poulie de renvoi, horizontalement et parallèlement au plan de référence, jusqu'à une deuxième poulie de renvoi (28.2) située verticalement et disposée parallèlement au plan de référence, après la deuxième poulie de renvoi, verticalement vers le bas jusqu'à un agencement de poulie porteuse (32) relié à la plate-forme de levage et comportant au moins une poulie porteuse (33) située verticalement et disposée transversalement par rapport au plan de référence, après l'agencement de poulie porteuse (32), verticalement vers le haut, jusqu'à une troisième poulie de renvoi (28.3) du support de poulie (26) opposée à la deuxième poulie de renvoi symétriquement en miroir par rapport au plan de référence, située verticalement et disposée parallèlement au plan de référence, après la troisième poulie de renvoi, horizontalement et parallèlement au plan de référence vertical, jusqu'à une quatrième poulie de renvoi (28.4) située verticalement, disposée parallèlement au plan de référence et opposée à la première poulie de renvoi symétriquement en miroir par rapport au plan de référence, et après la quatrième poulie de renvoi, verticalement vers le bas, jusqu'au dispositif d'arrêt de câble (30) fixé à la plate-forme de levage (17).

11. Procédé selon l'une des revendications 1 à 10, **caractérisé en ce que** la plate-forme de levage (17) est équipée d'un appareil de levage (35) dans lequel un câble de levage (38), à l'intérieur dudit espace libre présent au-dessus de la plate-forme de levage (17), est guidé depuis un moyen de maintien de câble de levage (39) sur la plate-forme de levage (17) vers le haut jusqu'à une poulie de renvoi de câble de levage (36.1) d'un dispositif de renvoi de câble de levage (36) fixé temporairement dans l'espace libre et, à partir d'une poulie de renvoi de câble de levage (36.1), vers le bas jusqu'à un dispositif de traction de câble (37) disposé sur la plate-forme de levage (17).

12. Procédé selon la revendication 11, **caractérisé en ce que,** pour soulever la plate-forme de levage (17) à l'aide de l'appareil de levage (35), le dispositif de renvoi de câble de levage (36) comprenant au moins une poulie de renvoi de câble de levage (36.1) est disposé dans la zone dudit espace libre sur la plate-forme de protection (20), **et en ce que,** pour soulever la plate-forme de levage (17) à l'aide de la grue de chantier (40), le dispositif de renvoi de câble de levage (36) est retiré de la zone de l'espace libre.

13. Installation d'ascenseur (1) dans une cage d'ascenseur (2) d'un bâtiment se trouvant dans sa phase de construction, dans laquelle installation d'ascenseur une hauteur de levage utile de l'installation d'ascenseur peut être adaptée à une hauteur croissante du bâtiment,
l'installation d'ascenseur (1) comprenant
- une plate-forme pour machine (10) installée dans la cage d'ascenseur (2) et pouvant être soulevée et bloquée temporairement le long de rails de guidage de cabine (6), dans laquelle une machine d'entraînement d'ascenseur (11) comportant une poulie motrice (12) est disposée sur la plate-forme pour machine (10)
- une cabine d'ascenseur (3) et un contrepoids (4) qui sont suspendus à la plate-forme pour machine (10) par l'intermédiaire de moyens de support (15), dans laquelle les moyens de support (15) sont guidés au moins par l'intermédiaire de la poulie motrice (12) de la machine d'entraînement d'ascenseur (11), de sorte que la cabine d'ascenseur (3) et le contrepoids (4) peuvent être déplacés vers le haut et vers le bas en sens inverse l'un par rapport à l'autre par la poulie motrice (12) par l'intermédiaire des moyens de support (15) le long de rails de guidage (6, 7) dans la cage d'ascenseur (2),
- une plate-forme de levage (17) installée au-dessus de la plate-forme pour machine (10) dans la cage d'ascenseur (2), laquelle plate-forme de levage peut être soulevée et bloquée temporairement, dans laquelle la plate-forme pour machine (10) peut être soulevée à l'aide de la plate-forme de levage (17) avec la cabine d'ascenseur (3) ou le contrepoids (4) lorsque la hauteur de levage utile de la cabine d'ascenseur (3) doit être adaptée à une hauteur actuelle de la cage d'ascenseur (2), et
dans laquelle la plate-forme de levage (17) est conçue de telle sorte qu'elle peut être soulevée à un niveau plus élevé avant un levage de la plate-forme pour machine (10) au moyen d'une grue de chantier ou d'un autre appareil de levage, **caractérisée en ce que**
la plate-forme de levage (17) est équipée d'un appareil d'arrêt à câble (25.1 ; 25.2) qui comprend un câble de sécurité (31) disposé entre la plate-forme de levage (17) et un support de poulie (26) fixé au-dessus de la plate-forme de levage dans la cage d'ascenseur (2) selon le principe d'un palan comportant au moins deux sections de câble porteuses (31.1-31.4), dans laquelle une première section de câble porteuse (31.1) du câble de sécurité (31) est fixée à la plate-forme de levage (17) ou de manière fixe au-dessus de la plate-forme de levage et une dernière section de câble porteuse (31.4) est guidée par un dispositif d'arrêt de câble (30) fixé à la plate-forme de levage (17), au moyen duquel dispositif d'arrêt de câble la dernière section de câble porteuse peut être bloquée et ainsi une descente supplémentaire de la plate-forme de levage est empêchée après que la vitesse de la dernière section de câble porteuse (31.4) par rapport au dispositif d'arrêt de câble (30) a dépassé une limite prédéfinie.
